# EUROPÄISCHE PATENTSCHRIFT

(11) **EP 1 851 411 B1**
(45) Veröffentlichungstag und Bekanntmachung des Hinweises auf die Patenterteilung: **24.04.2013**
(21) Anmeldenummer: 05825940.9
(22) Anmeldetag: 07.12.2005
(51) Int. Cl.: E21C 35/18

(54) **MEISSELHALTERSYSTEM**
CHISEL HOLDER SYSTEM
SYSTEME PORTE-OUTIL

(30) Priorität: 26.01.2005 DE 102005003734
(43) Veröffentlichungstag der Anmeldung: 07.11.2007
(73) Patentinhaber: Wirtgen GmbH, 53578 Windhagen (DE)
(72) Erfinder: HOLL, Bernd, 53577 Neustadt/Wied (DE); SIMONS, Dieter, 53567 Buchholz (DE)
(74) Vertreter: Fleck, Hermann-Josef
(86) Internationale Anmeldenummer: PCT/EP2005/013073
(87) Internationale Veröffentlichungsnummer: WO 2006/079389

(56) Entgegenhaltungen:
- DE-A1- 4 322 401
- DE-A1- 10 161 713
- DE-U1-202004 018 419
- US-A- 4 828 327

## Beschreibung

Die Erfindung betrifft ein Meißelhaltersystem mit einem Basisteil und einem Meißelhalter, wobei das Basisteil eine Steckaufnahme aufweist, in die der Meißelhalter mit einem Steckansatz eingesetzt ist, wobei der Meißelhalter mit einer Anlagefläche an einer Stützfläche des Basisteils abgestützt ist, wobei das Basisteil an die Stützfläche, anschließend einen Absatz aufweist, und wobei zwischen dem Absatz und einer zugekehrten Abschlussfläche des Meißelhalters ein Nachsetzraum gebildet ist.

Ein derartiges Meißelhaltersystem ist aus der DE 43 22 401 A1 bekannt. Dieses Wechselhaltersystem weist ein Basisteil auf, das beispielsweise auf der Mantelfläche eines Fräswalzenrohres einer Straßenfräsmaschine aufgeschweißt werden kann. Es besitzt eine Steckaufnahme, in die ein Meißelhalter mit seinem schafförmigen Steckansatz einsetzbar ist. Um die Steckaufnahme des Basisteils herum weist das Basisteil einen Absatz auf. Zur Bildung eines Nachsetzraumes ist der Meißelhalter gegenüber dem Absatz beabstandet angeordnet. Damit stützt sich der Meißelhalter alleine an der Stützfläche des Basisteils zur Übertragung der Kräfte im Betriebseinsatz ab. Bei diesem Meißelhaltersystem stellt der Meißelhalter ein Verschleißteil dar, der bei Erreichen der Verschleißgrenze ausgetauscht wird.

Das Basisteil hingegen muss vor Verschleißeinwirkung möglichst geschützt werden, da es das teure und nur mit hohem Montageaufwand zu ersetzende Teil des Meißelhaltersystems ist.

DE 101 61 713 beschreibt ein weiteres Meißelhaltersystem.

Es ist Aufgabe der Erfindung, ein Meißelhaltersystem der eingangs erwähnten Art zu schaffen, bei dem für das Basisteil hohe Standzeiten verwirklicht werden können.

Diese Aufgabe wird durch ein Basisteil gemäß Anspruch 1 gelöst.

Mit der Vertiefung wird die Stützfläche abgegrenzt und ein definierter Stützbereich geschaffen. Sollte sich im Betriebseinsatz Verschleiß an den Teilen des Meißelhaltersystems einstellen, so verhindert die Vertiefung eine Gratbildung am Basisteil, da der Meißelhalter an der Vertiefung mit seiner Auflagefläche über die Stützfläche ragt und sich die Auflagefläche hier nicht in die Stützfläche einarbeiten kann. Damit behält die Stützfläche ihre Form und Lage. Sobald der Meißelhalter verschlissen ist, kann er gegen einen neuen getauscht und dieser definiert an der Stützfläche wieder abgestützt werden.

Gemäß der Erfindung ist es vorgesehen, dass die Vertiefung nutartig ausgebildet ist und einen sich in Richtung vertikal zur Stützfläche erstreckenden Rücksprung bildet.

Die Vertiefung lässt sich einfach fertigen. Bevorzugt ist die Vertiefung im Nutgrund abgerundet; so dass die in das Basisteil eingebrachten Kerbspannungen minimiert werden.

Wenn vorgesehen ist, dass die Anlagefläche des Meißelhalters die Stützfläche des Basisteils im Bereich der Vertiefung überragt und dort endet, dann ist sichergestellt, dass die Anlagefläche des Meißelhalters stets die Stützfläche im Bereich der Vertiefung überragt. Damit ist eine Gradbildung am Basisteil auf einfache Weise zuverlässig verhindert.

In Weiterbildung dieser Maßnahme kann es vorgesehen sein, dass die Anlagefläche des Meißelhalters die Stützfläche des Basisteils allseitig überragt. Auf diese Weise wird der Umriss der Kontaktfläche des Basisteils gegenüber der Anlagefläche des Meißelhalters nach innen versetzt. Sollte Verschleiß auftreten, wird sich dabei die Stützfläche in den Meißelhalter einarbeiten und bleibt selbst erhalten. Diese Ausgestaltung schützt darüber hinaus die Stützfläche vor Abraummaterial, das am Meißelhalter abfließt. Damit sind Auswaschungen an der Stützfläche sicher und auf einfache Weise verhindert

Eine bevorzugte Erfindungsausgestaltung ist derart, dass die Stützfläche des Basisteils von einem Absatz gebildet ist, dessen parallel zur Stützfläche verlaufende Querschnittsdimensionierung zumindest in dem an die Stützfläche anschließenden Bereich kleiner oder gleich der Anlagefläche ist, so dass die Anlagefläche den Absatz in diesen Bereich außenseitig überragt. Der Absatz bildet damit einen Verschleißbereich, innerhalb dem die Stützfläche abgearbeitet werden kann, sie jedoch stets funktionsgemäß den Meißelhalter abstützen kann. Auf diese Weise kann die Standzeit des Basisteils lange aufrechterhalten werden.

Wenn sich die Steckaufnahme des Basisteils für den Steckansatz des Meißelhalters bis hin in den Bereich der Stützfläche erstreckt, dann kann es vorgesehen sein, dass die Steckaufnahme an ihrem, dem Meißelhalter zugekehrten Ende in einer Querschnittserweiterung ausläuft, dass die Vertiefung im Bereich dieser Querschnittserweiterung ausläuft, und dass der Meißelhalter mit einem Übergangsabschnitt in die Querschnittserweiterung eingreift, wobei der Übergangsabschnitt den Steckansatz in die Auflagefläche überleitet. Auf diese Weise ist der Übergangsbereich zwischen der Vertiefung und der Querschnittserweiterung an die Dimensionierung der Abmessungen der Auflagefläche im Bereich des Steckansatzes optimal angepasst.

Eine weitere Standzeitoptimierung lässt sich dann erreichen, wenn vorgesehen ist, dass der Meißelhalter im Bereich der Anlagefläche eine geringere Härte, als die Stützfläche des Basisteils aufweist.

Die Erfindung wird im Folgenden anhand eines in den Zeichnungen dargestellten Ausführungsbeispiels näher erläutert. Es zeigen:
- Fig. 1:: Ein Basisteil eines Meißelhaltersystems in Seitenansicht
- Fig. 2:: das Basisteil gem. Fig. 1 in perspektivischer Vorderansicht,
- Fig. 3: in Seitenansicht einen Meißelhalter des Meißelhaltersystems,
- Fig. 4: den Meißelhalter gemäß Fig. 3 in perspektivischer Ansicht von hinten,
- Fig. 5: eine Zusammenbauzeichnung mit den in Fig. 1 bis 4 dargestellten Bauteilen und
- Fig. 6: einen in der Fig. 5 mit VI - VI gekennzeichneten Schnittverlauf.

Die Fig. 1 und 2 zeigen ein Basisteil 10, das mit einer gekrümmten Verbindungsfläche 11 an dem Außenumfang eines Fräswalzenrohres, beispielsweise einer Straßenfräsmaschine, befestigbar ist. Das Basisteil 10 weist eine Stützfläche 12 auf, an die im Winkel ein Absatz 13 angeschlossen ist. Im Übergangsbereich von Absatz 13 und Stützfläche 12 ist eine Steckaufnahme 14 als Ausnehmung in das Basisteil 10 eingebracht. Die Steckaufnahme 14 läuft mittels einer Querschnittserweiterung 14.1 in der Stützfläche 12 beziehungsweise in dem Absatz 13 aus.

Die Stützfläche 12 wird von einem Absatz 16.1 getragen. Dabei weist der Absatz 16.1 in Richtung vertikal zur Stützfläche 12 die gleiche Querschnittsdimensionierung wie die Stützfläche 12 auf. Im Übergangsbereich von der Stützfläche 12 zum Absatz 13 ist die Stützfläche 12 mittels einer Vertiefung 15 abgeschlossen. Die Vertiefung 15 ist als Nut beidseitig der Steckaufnahme 14 angeordnet und schafft eine räumliche Verbindung zwischen der Querschnittserweiterung 14.1 und dem Absatz 16.1. Dabei ist die Nuttiefe so gewählt, dass sie als Verschleißmarkierung den Abtrag der Stützfläche 12 erkennen lässt.

Die Fig. 3 und 4 zeigen einen Meißelhalter 20, der einen Grundkörper 22 aufweist. Der Grundkörper 22 trägt eine nach unten gerichtete Anlagefläche 27. Frontseitig schließt sich an den Grundkörper 22 eine Schürze 28 an. Im Übergangsbereich zwischen Grundköper 22 und Schürze 28 steht ein Steckansatz 21 vor, dessen Querschnitt an den der Steckaufnahme 14 des Basisteils 10 angepasst ist.

Wie die Fig. 4 erkennen lässt, geht der Steckansatz 21 mittels eines Übergangsabschnitts 21.2 in die Anlagefläche 27 des Grundkörpers 22 und eine Abschlussfläche 28.1 der Schürze 28 über.

Dem Steckansatz 21 abgekehrt ist an dem Grundkörper 22 ein Ansatz 23 angeformt, der einen zylindrischen Endabschnitt 24 aufweist. Der Endabschnitt 23 schließt mit einer ringförmigen Auflagefläche 25 ab, in die zentrisch eine Meißelaufnahme 26 eingebohrt ist.

Der Endabschnitt 24 ist zur Verschleißerkennung mit umlaufenden nutartigen Vertiefungen 24.1 versehen. Zur Stabilisierung des Ansatzes 23 und zum verbesserten Abfluss von Abraummaterial ist der Ansatz 23 mit der Schürze 28 über einen stegartigen Spanbrechner 29 verbunden.

Wie die Fig. 4 zeigt, ist der Steckansatz 21 mit einer Druckfläche 21.1 versehen.

Die Fig. 5 und 6 zeigen das Basisteil 10 und den Meißelhalter 20 in der Montagestellung. Dabei ist der Steckansatz 21 in die Steckaufnahme 14 eingesetzt. Mittels einer, in der Zeichnung nicht dargestellten, Befestigungsschraube, die auf die Druckfläche 21.1 des Steckansatzes 21 einwirkt und die in die Schraubaufnahme 17 des Basisteils 10 eingeschraubt ist, kann der Meißelhalter 20 am Basisteil 10 fixiert werden. Dabei stützt sich die Anlagefläche 27 an der Stützfläche 12 ab. Die Abschlussfläche 28.1 steht zur Bildung eines Nachsetzraumes im Abstand zum Absatz 13.

Der Meißelhalter 20 steht, wie dies die Fig. 6 deutlich erkennen lässt , umlaufend mit seiner Anlagefläche 27 über die Stützfläche 12 über. Insbesondere schließt die Anlagefläche 27 im Bereich über der Vertiefung 15 ab.

## Patentansprüche

1. Basisteil (10) für ein Meißelhaltersystem, wobei das Basisteil (10) eine Steckaufnahme (14) aufweist, in die ein Meißelhalter (20) mit einem Steckansatz (21) einsetzbar ist, wobei der Meißelhalter (20) mit einer Anlagefläche (27) an einer Stützfläche (12) des Basisteils (10) abstützbar ist, wobei das Basisteil (10) an die Stützfläche (12), anschließend einen Absatz (13) aufweist, wobei zwischen dem Absatz (13) und einer zugekehrten Abschlußfläche (28.1) des einsetzbaren Meißelhalters (20) ein Nachsetzraum gebildet ist, und wobei die Stützfläche (12) im Übergangsbereich zu dem Absatz (13) mittels wenigstens einer Vertiefung (15) derart von dem Absatz (13) abgesetzt ist, dass im Bereich der Vertiefung (15) die flächenförmige Verbindung zwischen der Stützfläche (12) und dem Absatz (13) unterbrochen ist.
**dadurch gekennzeichnet,**
**dass** die Vertiefung (15) nutartig ausgebildet ist und einen sich in Richtung vertikal zur Stützfläche (12) erstreckenden Rücksprung bildet.

2. Basisteil nach Anspruch 1,
**dadurch gekennzeichnet,**
**dass** die Anlagefläche (27) des Meißelhalters (20) die Stützfläche (12) des Basisteils (10) im Bereich der Vertiefung (15) überragt und dort endet.

3. Basisteil nach Anspruch 1 oder 2
**dadurch gekennzeichnet,**
**dass** die Anlagefläche (27) des Meißelhalters (20) die Stützfläche (12) des Basisteils (10) allseitig überragt.

4. Basisteil nach einem der Ansprüche 1 bis 3
**dadurch gekennzeichnet,**
**dass** die Stützfläche (12) des Basisteils (10) von einem Absatz (16.1) gebildet ist, dessen parallel zur Stützfläche (12) verlaufende Querschnittsdimensionierung zumindest in dem an die Stützfläche (12) anschließenden Bereich kleiner oder gleich der Anlagefläche (27) ist, so dass die Anlagefläche (27) den Absatz (16.1) in diesem Bereich außenseitig überragt.

5. Basisteil nach einem der Ansprüche 1 bis 4
**dadurch gekennzeichnet,**
**dass** die Steckaufnahme (14) an ihrem, dem Meißelhalter (20) zugekehrten Enden in einer Querschnittserweiterung (14.1) ausläuft,
**dass** die Vertiefung (15) im Bereich dieser Querschnittserweiterung (14.1) ausläuft, und
**dass** der Meißelhalter (20) mit einem Übergangsabschnitt (21.2) in die Querschnittserweiterung (14.1) eingreift, wobei der Übergangsabschnitt (21.2) den Steckansatz (21) in die Auflagefläche (27) überleitet.

6. Basisteil nach einem der Ansprüche 1 bis 5,
**dadurch gekennzeichnet,**
**dass** der Meißelhalter (20) im Bereich der Anlagefläche (27) eine geringere Härte, als die Stützfläche (12) des Basisteils (10) aufweist.

## Claims

1. Base part (10) for a pick-holder system, wherein the base part (10) has a plug-in receptacle (14) into which a pick holder (20) is insertable by way of a plug-in extension (21), wherein the pick holder (20) is supportable by way of a bearing surface (27) on a supporting surface (12) of the base part (10), wherein the base part (10) has a shoulder (13) adjoining the supporting surface (12), wherein an adjustment space is formed between the shoulder (13) and a facing terminating surface (28.1) of the insertable pick holder (20), and wherein, in the transitional region to the shoulder (13), the supporting surface (12) is offset from the shoulder (13) by means of at least one depression (15) such that the planar connection between the supporting surface (12) and the shoulder (13) is interrupted in the region of the depression (15),
**characterized**
**in that** the depression (15) is formed in a groove-like manner and forms a recess extending in a vertical direction with respect to the supporting surface (12).

2. Base part according to Claim 1,
**characterized**
**in that** the bearing surface (27) of the pick holder (20) projects beyond the supporting surface (12) of the base part (10) in the region of the depression (15) and ends there.

3. Base part according to Claim 1 or 2,
**characterized**
**in that** the bearing surface (27) of the pick holder (20) projects beyond the supporting surface (12) of the base part (10) on all sides.

4. Base part according to one of Claims 1 to 3,
**characterized**
**in that** the supporting surface (12) of the base part (10) is formed by a shoulder (16.1) the cross-sectional dimensioning of which extending parallel to the supporting surface (12) is smaller than or the same as the bearing surface (27), at least in the region adjoining the supporting surface (12), such that the bearing surface (27) projects externally beyond the shoulder (16.1) in this region.

5. Base part according to one of Claims 1 to 4,
**characterized**
**in that** the plug-in receptacle (14) runs out in a cross-sectional widening (14.1) at its ends facing the pick holder (20),
**in that** the depression (15) runs out in the region of this cross-sectional widening (14.1), and in that the pick holder (20) engages into the cross-sectional widening (14.1) by way of a transitional section (21.2), wherein the plug-in extension (21) leads into the bearing surface (27) by way of the transitional section (21.2).

6. Base part according to one of Claims 1 to 5,
**characterized**
**in that** the pick holder (20) has a lower hardness in the region of the bearing surface (27) than the supporting surface (12) of the base part (10).

## Revendications

1. Partie de base (10) pour un système porte-burin, la partie de base (10) présentant un logement d'enfichage (14) dans lequel peut être inséré un porte-burin (20) avec un élément enfichable (21), le porte-burin (20) pouvant être supporté avec une surface d'appui (27) contre une surface de support (12) de la partie de base (10), la partie de base (10) présentant un épaulement (13) se raccordant à la surface de support (12), un espace de repositionnement étant formé entre l'épaulement (13) et une surface de terminaison (28.1) du porte-burin (20) insérable, tournée vers l'épaulement, et la surface de support (12) dans la région de transition à l'épaulement (13) étant décalée de l'épaulement (13) au moyen d'au moins un renfoncement (15) de telle sorte que dans la région du renfoncement (15) la liaison de forme plane entre la surface de support (12) et l'épaulement (13) soit interrompue,
**caractérisée en ce que**
le renfoncement (15) est réalisé en forme de rainure et forme un retrait s'étendant dans la direction perpendiculaire par rapport à la surface de support (12).

2. Partie de base selon la revendication 1,
**caractérisée en ce que**
la surface d'appui (27) du porte-burin (20) dépasse de la surface de support (12) de la partie de base (10) dans la région du renfoncement (15) et se termine à cet endroit.

3. Partie de base selon la revendication 1 ou 2,
**caractérisée en ce que**
la surface d'appui (27) du porte-burin (20) dépasse sur tous les côtés de la surface de support (12) de la partie de base (10).

4. Partie de base selon l'une quelconque des revendications 1 à 3,
**caractérisée en ce que**
la surface de support (12) de la partie de base (10) est formée par un épaulement (16.1) dont le dimensionnement en section transversale s'étendant parallèlement à la surface de support (12) est inférieur ou égal à la surface d'appui (27) au moins dans la région se raccordant à la surface de support (12), de telle sorte que la surface d'appui (27) dépasse du côté extérieur de l'épaulement (16.1) dans cette région.

5. Partie de base selon l'une quelconque des revendications 1 à 4,
**caractérisée en ce que**
le logement d'enfichage (14) se termine, au niveau de ses extrémités tournées vers le porte-burin (20), par un élargissement de section transversale (14.1),
**en ce que** le renfoncement (15) se termine dans la région de cet élargissement de section transversale (14.1) et
**en ce que** le porte-burin (20) vient en prise avec une portion de transition (21.2) dans l'élargissement de section transversale (14.1), la portion de transition (21.2) guidant l'élément enfichable (21) dans la surface d'appui (27).

6. Partie de base selon l'une quelconque des revendications 1 à 5,
**caractérisée en ce que**
le porte-burin (20) présente dans la région de la surface d'appui (27) une plus faible dureté que la surface de support (12) de la partie de base (10).
